# EUROPÄISCHE PATENTSCHRIFT

(11) **EP 1 336 185 B1**
(45) Veröffentlichungstag und Bekanntmachung des Hinweises auf die Patenterteilung: **01.09.2004**
(21) Anmeldenummer: 01997825.3
(22) Anmeldetag: 08.11.2001
(51) Int. Cl.: H01H 71/28

(54) **ELEKTRISCHE SCHALTEINRICHTUNG FÜR FEHLERSTROM-, ÜBERSTROM- UND KURZSCHLUSSSTROMSCHUTZ**
ELECTRICAL BREAKER DEVICE FOR CURRENT LEAKAGE, CURRENT OVERLOAD AND SHORT-CIRCUIT PROTECTION
DISPOSITIF DE COMMUTATION ELECTRIQUE POUR PROTECTION CONTRE LES COURANTS DE FUITE, LES COURANTS DE SURCHARGE ET LES COURANTS DE COURT-CIRCUIT

(30) Priorität: 23.11.2000 DE 10058075
(43) Veröffentlichungstag der Anmeldung: 20.08.2003
(73) Patentinhaber: ABB PATENT GmbH, 68526 Ladenburg (DE)
(72) Erfinder: SIEDELHOFER, Bernd, 69121 Heidelberg (DE); HABEDANK, Winrich, 69181 Leimen (DE); PUHR-WESTERHEIDE, Jörg, 69231 Rauenberg-Malschenberg (DE); THROM, Heinz, 68519 Vierheim (DE); KAHL, Walter, 69190 Walldorf (DE); FRITSCH, Klaus, 67126 Hochdorf-Assenheim (DE)
(74) Vertreter: Miller, Toivo
(86) Internationale Anmeldenummer: PCT/EP2001/012889
(87) Internationale Veröffentlichungsnummer: WO 2002/043095

(56) Entgegenhaltungen:
- EP-A- 0 074 576
- EP-A- 0 621 618
- DE-A- 1 538 370
- DE-A- 3 125 145

## Beschreibung

Die Erfindung betrifft eine elektrische Schalteinrichtung für Fehler -, Überstrom - und Kurzschlußstromschutz gemäß dem Oberbegriffs des Anspruches 1.

Die derzeit bekannten elektrischen Schaltgeräte wie z.B. in DE 1 538 370 offenbart besitzen, wenn sie für Überstrom - und Kurzschlußstromschutz verwendet werden sollen, einen thermischen Auslöser in Form eines Thermobimetalls, das bei Auftreten eines Überstromes ausbiegt und dabei ein Schaltschloß entklinkt, wodurch eine Kontaktstelle im Schaltgerät bleibend geöffnet wird. Für Kurzschlußschutz ist ein elektromagnetischer Auslöser vorgesehen, der einen Magnetkern und einen beweglichen Magnetanker aufweist, die von einer Spule umgeben sind, mit dem einerseits die Kontaktstelle direkt geöffnet und andererseits ein Schaltschloß entklinkt wird, sodass in diesem Fall die Kontaktstelle bleibend geöffnet ist. Für beide Auslösemethoden sind zwei Auslöser vorzusehen, nämlich der thermische Auslöser und der elektromagnetische Auslöser.

Wenn das Schaltgerät einen Fehlerstrom abschalten soll, dann besitzt dieses Schaltgerät einen Wandler, durch den der Strompfad (Netzleiter) hindurchgeführt wird ; am Wandler ist eine Sekundärwicklung angeordnet, die auf einen elektromagnetischen Auslöser in Form eines Haltemagnet-oder eines Sperrmagnetauslösers aufgeschaltet ist, der auf ein. Schaltschloß wirkt, sodass die Kontaktstelle bleibend geöffnet wird.

Für alle drei Schutzmaßnahmen sind drei Auslöser vorzusehen, wobei in einem Schaltgerät der Kurzschluß - und Überstrom erfasst wird ; der Fehlerstromschutz erfolgt in einem eigenen Fehlerstromschutzschalter. Diese Anordnung bzw. diese Zuordnung der einzelnen Schaltgeräte zu den entsprechenden Schutzmaßnahmen ist aufwendig.

Aufgabe der Erfindung ist es, eine Schalteinrichtung der eingangs genannten Art zu schaffen, die gegenüber der bekannten Schalteinrichtung vereinfacht ist.

Diese Aufgabe wird erfindungsgemäß gelöst durch die Merkmale des Anspruches 1.

Erfindungsgemäß ist in einer Schalteinrichtung lediglich ein Auslöser vorgesehen, der für alle diese Schutzmaßnahmen geeignet ist. Hierzu sind zwei Permanentmagnete, die mit ihren gleichnamigen Polen gegenüberstehen, vorgesehen, wobei zwischen den aufeinanderzuweisenden gleichnamigen Polen der Permanentmagnete, von denen der eine fest und der andere beweglich geführt ist, ein mit einem der Permanentmagnete verbundener Kern aus magnetischem Material vorgesehen ist. Die Permanentmagnete und der Kern sind wenigstens teilweise von wenigstens einer Spule umgeben, die von einem Fehlerstrom, Überstrom oder Kurzschlußstrom beaufschlagt wird, sodass bei Auftreten eines Stromflusses in der wenigstens einen Spule das magnetische Feld derart verändert wird, dass eine Relativbewegung des beweglichen Teils erfolgt, die direkt oder über das Schaltschloß auf die Kontaktstelle übertragen wird.

Man nutzt dabei die Wirkungen eines Modells aus, mit dem Kräfte in Kemfusionsprozessen simuliert werden, siehe Am.J. Phys. 62 (9), September 1994, S. 804 bis 806. Bei dem dort beschriebenen Modell ziehen sich die beweglichen Teile, wenn sie eine Entfernung von ca. 2,6 mm unterschreiben, mit einer maximalen Kraft von 17 N an, wogegen bei einer Entfernung, die größer ist als 2,6 bzw. 3 Millimeter, abstoßende Kräfte wirken.

Mit der Spule können die in der Fig. 2 der Literaturstelle dargestellten magnetischen Felder beeinflusst werden, sodass im Falle eines Stromes durch die Spule Anziehungskräfte überwunden und lediglich die abstoßende Kräfte wirken. Dadurch, dass das bewegliche Teil mit relativ hoher Kraft abgestoßen wird, kann ein Schaltschloß entklinkt oder eine Kontaktstelle unmittelbar geöffnet werden. Wird die Spule vom Kurzschlußstrom durchflossen, wirkt die Anordnung als Kurzschlußöffner oder Kurzschlußauslöser, und wenn die Spule von einem Überstrom durchflossen wird, erwärmt sie den Kern aus magnetischem Material, und, wenn dieser aus einem solchen Material besteht, das bei höheren Temperaturen in die Sättigung geht, als Überstromauslöser. Wenn die Spule von Fehlerstrom durchflossen ist, wirkt der Auslöser als Fehlerstromauslöser.

Gemäß einer bevorzugten Ausgestaltung ist eine erste Spule vorgesehen, die über eine Energiespeicherschaltung mit der Sekundärwicklung eines Stromwandlers verbunden ist, sodass hierdurch einen Fehlerstrom detektiert wird.

Gemäß einer weiteren bevorzugten Ausgestaltung ist eine zweite Spule vorgesehen, die im Strompfad des Schaltgerätes liegt und die als Kurzschlußschutz - und Überstromschutzspule das bewegliche Teil des erfindungsgemäßen Auslösers antreibt.

Damit wird ein Auslöser mit zwei Spulen geschaffen, der alle Funktionen eines Fehlerstrom - und Leitungsschutzschalters ausführen kann.

Um Streuverluste zu vermeiden, ist dem Auslöser ein Joch als Rückschluss zugeordnet, wobei das feststehende Teil am Joch befestigt ist.

Gemäß einer besonderen Ausführungsform der Erfindung berühren sich in Ruhezustand die Magnete und das magnetische Material und werden bei Stromfluß durch die Spulen abgestoßen.

Gemäß einer weiteren Ausgestaltung der Erfindung werden die Permanentmagnete im Ruhezustand auf Abstand gehalten und die Magnetfelder wirken so, dass sie bei Stromfluß durch die Spule die Magnete zum Anziehen bringen.

Zur Führung der beiden Teile, also des beweglichen und des feststehenden Teiles gegeneinander, sind beide Teile von einem Spulekörper aus nicht magnetischen Material umgeben und geführt.

Wenigstens eine der sich berührenden Flächen der beiden Teile kann erfindungsgemäß mit einer Antihaftschicht beschichtet sein. Dadurch wird erreicht, dass Klebevorgänge zwischen den beweglichen Teilen vermieden werden.

Anhand der Zeichnung, in der ein Ausführungsbeispiel der Erfindung dargestellt ist, sollen die Erfindung sowie weitere vorteilhafte Ausgestaltungen und Verbesserungen der Erfindung näher erläutert und beschrieben werden.

Es zeigt: die Einzige Fig. eine Schnittansicht in schematischer Darstellung durch einen Auslöser.

Ein Auslöser 10 besitzt ein Joch 11, welches U- förmig mit einem Steg 12 und zwei senkrecht dazu verlaufenden Schenkeln 13 und 14 versehen ist. Am Schenkel 13 ist mittels eines Nietes 15 ein erster Permanentmagnet 16 befestigt und zwar mit dem Nordpol N am Schenkel 15. Dem Auslöser 10 ist ein zweiter Permanentmagnet 17 zugeordnet, wobei dessen Nordpol N dem Schenkel 14 benachbart liegt, wogegen der Südpol S des zweiten Permanentmagneten 17 dem Südpol S des ersten Permanentmagneten 16 gegenüberliegt. Zwischen den beiden Permanentmagneten 16 und 17 befindet sich ein Kern 18 aus magnetischem Material, dessen Permeabilität von der Temperatur derart abhängig ist, dass bei erhöhter Temperaturen der Kern 18 in Sättigung geht. Bei dieser Ausgestaltung ist der Kern mit dem zweiten Permanentmagneten 17 magnetisch verbunden. Die beiden Permanentmagnete 16 und 17 zusammen mit dem Kern 18 sind von einem inneren Spulenkörper 19 umgeben, der beispielsweise aus Kunststoff oder dgl. besteht. Um den inneren Spulenkörper herum gewickelt ist eine erste Spule 20 und um diese Spule ist von einem zweiten Spulenkörper 21 umgeben, auf dessen Außenseite eine zweite Spule 22 gewickelt ist. Die innere Spule bzw. erste Spule 20 ist mit ihren Anschlüssen 23 und 24 mit einer Energiespeicherschaltung 25 verbunden, deren Eingang mit der Sekundärwicklung 26 eines Wandlers 27 verbunden ist, dessen Primärwicklung durch einen Strompfad 28 hindurchgeführt ist, in dem sich eine Kontaktstelle 29 befindet. Im Strompfad 28 befindet sich die zweite Spule 22, und die Enden des Strompfades 28 sind mit Anschlußklemmen 30 und 31 verbunden.

An Nordpol N des zweiten Permanentmagneten 17 schließt ein Stößel 33 an, der einerseits über ein Schaltschloß 34 und andererseits direkt auf die Kontaktstelle 29 einwirkt, wobei die Wirklinien strichliert dargestellt sind. Der Stößel 23 besteht aus nicht magnetischen Material und besitzt einen Absatz 35, der gegen die Innenfläche des Joches 14, im Ausschaltzustand gezeichnet, zum Anliegen kommt, sodass die Bewegung des zweiten Permanentmagneten 17 mit dem Kern 18 begrenzt ist.

Wenn über den Wandler 27 ein Fehlerstrom detektiert wird, dann wird die Energiespeicherschaltung 25 aufgeladen und über die Spule 20 ein geeignetes Magnetfeld erzeugt, sodass die beiden Teile, die sich berühren, sich trennen und aufgrund des Abstoßeffektes der gleichnamigen Pole in die ausgelöste Stellung, siehe Fig., gelangen. Dadurch wird über das Schaltschloß 34 die Kontaktstelle 29 bleibend geöffnet.

Wenn im Strompfad 28 ein Überstrom auftritt, dann erwärmt sich der Kern 18 ; dadurch verändert sich die Permeabilität des Kerns 18, sodass dieser ins Sättigung geht und dann magnetisch gesehen Luft ist. Dadurch stoßen sich die beiden Permanentmagnete ab und über das Schaltschloß 34 wird die Kontaktstelle 29 bleibend geöffnet.

Fließt im Strompfad 28 ein Kurzschlußstrom, dann wird über die Spule 22 das Magnetfeld so verändert, dass sich die Pole abstoßen und der Stößel 33 sowohl direkt als auch über das Schaltschloß auf die Kontaktstelle 29 einwirkt.

Die erfindungsgemäße Ausgestaltung dient somit als Auslöser für einen Fehlerstrom, Überstrom - und Kurzschlußauslöser. Erreicht wird dieses durch die Zuordnung der beiden Permanentmagnete mit dem Kern 18 innerhalb der Spulen 20 und 22.

## Patentansprüche

1. Elektrische Schalteinrichtung für Fehlerstrom -, Überstrom - und Kurzschlußstrom Schutz, mit einer Kontaktstelle (29) im Strompfad (28) und einem Schaltschloß (34) zur bleibenden Öffnung der Kontaktstelle und mit Mitteln zur Erfassung des Fehlerstromes, des Überstromes und des Kurzschluß Stromes, **dadurch gekennzeichnet, dass** die Mittel zwei Permanentmagnete (16,17), die mit ihren gleichnamigen Polen sich gegenüber stehen, umfassen, wobei zwischen den aufeinanderzuweisenden gleichnamigen Polen der Permanentmagnete, von denen einer fest und der andere beweglich geführt ist, ein mit einem der Permanentmagnete (16, 17) fest verbundener Kern (18) aus magnetischem Material vorgesehen ist, dass die Permanentmagnete (16,17) wenigstens teilweise von wenigstens einer Spule (20,22) umgeben sind, die von einem Fehlerstrom, Überstrom oder Kurzschlußstrom durchflossen ist bzw. sind, sodass bei Auftreten eines Stromflusses in der Spulen das magnetische Feld derart verändert wird, dass eine Relativbewegung des beweglichen Teiles erfolgt, die direkt oder über das Schaltschloß auf die Kontaktstelle übertragen wird.

2. Einrichtung nach Anspruch 1, **dadurch gekennzeichnet, daß** der Kern (18) mit dem beweglichen zweiten Permanentmagneten (17) fest verbunden ist

3. Einrichtung nach Anspruch 1 oder 2, **dadurch gekennzeichnet, dass** eine erste Spule mit einem Ende eine Energiespeicherschaltung (25) verbunden ist, deren anderes Ende mit der Sekundärwicklung (26) eines Stromwandlers (27) verbunden ist, sodass ein Fehlerstrom detektiert wird, sodass sich das Magnetfeld des Auslösers verändert.

4. Einrichtung nach einem der Ansprüche 1 bis 3, **dadurch gekennzeichnet, dass** eine zweite Spule (22) vorgesehen ist, die direkt im Strompfad (28) liegt und die Überströme oder Kurzschlußströme detektiert.

5. Einrichtung nach einem der vorigen Ansprüche, **dadurch gekennzeichnet, dass** der Kern (18) aus einem Material besteht, das bei steigender Temperaturen seine magnetischen Eigenschaften, insbesondere seine Permeabilität, ändert und bei erhöhter Temperaturen in die Sättigung geht.

6. Einrichtung nach einem der vorigen Ansprüche, **dadurch gekennzeichnet, dass** ein Joch (11) als Rückschluss vorgesehen ist und dass das feststehende Teil (16) am Joch befestigt ist.

7. Einrichtung nach einem der vorigen Ansprüche, **dadurch gekennzeichnet, dass** im Ruhezustand sich die Magnete mit dem Kern berühren und anziehen und bei Stromfluß durch die Spulen sich abstoßen.

8. Einrichtung nach einem der Ansprüche 1 bis 6, **dadurch gekennzeichnet, dass** im Ruhezustand die Magnete auf Abstand gehalten sind und sich bei Stromfluß durch die Spulen anziehen.

9. Einrichtung nach einem der vorigen Ansprüche, **dadurch gekennzeichnet, dass** die Magnete mit dem Kern von einem inneren Spulenkörper aus nicht magnetischen Material umgeben und geführt sind.

10. Einrichtung nach Anspruch 9, dass die innere Spule (20) von einem zweiten Spulenkörper (21) umgeben ist.

11. Einrichtung nach einem der vorigen Ansprüche, **dadurch gekennzeichnet, dass** wenigstens eines der sich berührenden Teile mit einer Antihaftschicht beschichtet sind

## Claims

1. Electrical switching device for a fault-current, overcurrent and short-circuit current protection, having a contact point (29) in the current path (28) and having a switching mechanism (34) for permanently opening the contact point, and having means for detecting the fault current, the overcurrent and the short-circuit current, **characterized in that** the means comprise two permanent magnets (16, 17), whose like poles are opposite one another, with a core (18), which is permanently connected to one of the permanent magnets (16, 17) and is composed of magnetic material, being provided between the like poles of the permanent magnets which point towards one another and one of which is fixed and the other is guided such that it can move, **in that** the permanent magnets (16, 17) are at least partially surrounded by at least one coil (20, 22) through which a fault current, an overcurrent or a short-circuit current flows, so that, when a current flow occurs in the coils, the magnetic field is changed such that a relative movement of the moving part takes place, and is transmitted directly or via the switching mechanism to the contact point.

2. Device according to Claim 1, **characterized in that** the core (18) is permanently connected to the moving second permanent magnet (17).

3. Device according to Claim 1 or 2, **characterized in that** a first coil is connected to one end of an energy storage circuit (25), whose other end is connected to the secondary winding (26) of a current transformer (27), such that a fault current is detected so that the magnetic field of the release is changed.

4. Device according to one of Claims 1 to 3, **characterized in that** a second coil (22) is provided, which is located directly in the current path (28) and detects overcurrents or short-circuit currents.

5. Device according to one of the preceding claims, **characterized in that** the core (18) is composed of a material which changes its magnetic characteristics, in particular its permeability, as the temperatures rise, and which enters saturation at increased temperatures.

6. Device according to one of the preceding claims, **characterized in that** a yoke (11) is provided as a magnetic return path, and **in that** the stationary part (16) is attached to the yoke.

7. Device according to one of the preceding claims, **characterized in that**, in the rest state, the magnets touch the core and are attracted to it, and are repelled when a current flows through the coils.

8. Device according to one of Claims 1 to 6, **characterized in that**, in the rest state, the magnets are held spaced apart and are attracted when a current flows through the coils.

9. Device according to one of the preceding claims, **characterized in that** the magnets together with the core are surrounded and guided by an inner coil former composed of nonmagnetic material.

10. Device according to Claim 9, **characterized in that** the inner coil (20) is surrounded by a second coil former (21).

11. Device according to one of the preceding claims, **characterized in that** at least one of the touching parts is coated with an anti-adhesion coating.

## Revendications

1. Dispositif de commutation électrique pour la protection contre les courants de fuite, les courants de surcharge et les courants de court-circuit, comportant un contact (29) placé dans le circuit de courant (28), un verrou (34) pour l'ouverture permanente du contact et des moyens de détection des courants de fuite, des courants de surcharge et des courants de court-circuit, **caractérisé par le fait que** les moyens comprennent deux aimants permanents (16, 17) dont les pôles de même nom sont disposés face à face, un noyau (18) en un matériau magnétique, solidaire de l'un des aimants permanents (16, 17), étant disposé entre les pôles de même nom desdits aimants permanents, parmi lesquels l'un est fixe et l'autre est mobile, **par le fait que** les aimants permanents (16, 17) sont au moins partiellement entourés d'au moins une bobine (20, 22) qui est/sont traversée(s) par un courant de fuite, de surcharge ou de court-circuit, de sorte que lors de l'apparition d'un courant dans les bobines, le champ magnétique subit une modification telle qu'il se produit un déplacement relatif de l'élément mobile qui est transmis au contact de manière directe ou par l'intermédiaire du verrou.

2. Dispositif selon la revendication 1, **caractérisé par le fait que** le noyau (18) est solidaire du deuxième aimant permanent (17) mobile.

3. Dispositif selon la revendication 1 ou 2, **caractérisé par le fait qu'**une première bobine est connectée à une extrémité d'un circuit accumulateur d'énergie (25), dont l'autre extrémité est connectée à l'enroulement secondaire (26) d'un transformateur de courant (27) de telle sorte qu'un courant de fuite est détecté et que le champ magnétique du déclencheur est modifié.

4. Dispositif selon une des revendications 1 à 3, **caractérisé par le fait qu'**il est prévu une deuxième bobine (22) qui est placée directement dans le circuit de courant (28) et détecte les courants de surcharge ou les courants de court-circuit.

5. Dispositif selon une des revendications précédentes, **caractérisé par le fait que** le noyau (18) est en un matériau dont les propriétés magnétiques, en particulier la perméabilité, changent lorsque la température augmente et passe à l'état de saturation aux températures élevées.

6. Dispositif selon une des revendications précédentes, **caractérisé par le fait qu'**il est prévu une culasse (11) comme bouclage, et que l'élément fixe (16) est fixé à la culasse.

7. Dispositif selon une des revendications précédentes, **caractérisé par le fait que** les aimants et le noyau (18) se touchent et s'attirent au repos, et se repoussent lorsqu'un courant circule dans les bobines.

8. Dispositif selon une des revendications précédentes, **caractérisé par le fait que** les aimants sont maintenus écartés au repos et s'attirent lorsqu'un courant circule dans les bobines.

9. Dispositif selon une des revendications précédentes, **caractérisé par le fait que** les aimants et le noyau sont entourés et guidés par un corps de bobine intérieur en un matériau non magnétique.

10. Dispositif selon la revendication 9, **caractérisé par le fait que** la bobine intérieure (20) est entourée d'un second corps de bobine 21.

11. Dispositif selon une des revendications précédentes, **caractérisé par le fait qu'**au moins un des éléments en contact est revêtu d'une couche anti-adhérente.
